# EUROPÄISCHE PATENTANMELDUNG

(11) **EP 3 988 767 A1**
(43) Veröffentlichungstag der Anmeldung: **27.04.2022**
(21) Anmeldenummer: 21203258.5
(22) Anmeldetag: 18.10.2021
(51) Int. Cl.: F01D 17/16

(54) **RADIALGASTURBINE MIT STÜTZLAGER**

(30) Priorität: 21.10.2020 DE 202020005442 U
(71) Anmelder: 3BE Berliner Beratungs- und Beteiligungs- Gesellschaft mbH, 13595 Berlin (DE)
(72) Erfinder: Kühne, Viktor, 13595 Berlin (DE)
(74) Vertreter: Gramm, Lins & Partner Patent- und Rechtsanwälte PartGmbB

(57) **Zusammenfassung**

Die Erfindung betrifft eine Radialgasturbine (10) mit einem Turbinenrad (12) und einer Gaszuleitvorrichtung (14) zum Zuleiten eines Gases (16) zum Turbinenrad (12), die eine erste Begrenzungsplatte (20), eine zweite Begrenzungsplatte (22), verstellbare Leitschaufeln (24), die zwischen der ersten Begrenzungsplatte (20) und der zweiten Begrenzungsplatte (22) angeordnet sind, und eine Verstellvorrichtung (26) zum kollektiven Drehen der Leitschaufeln (24) aufweist, wobei die Leitschaufeln (24) jeweils einen Flügel (28) zum Leiten des Gases (16) und eine Verstellachse (44) zum Drehen des Flügels (28) aufweisen und in einem Hauptlager (30) an der ersten Begrenzungsplatte (20) gelagert sind. Erfindungsgemäß ist vorgesehen, dass zumindest eine Leitschaufel (24) in einem Stützlager an der zweiten Begrenzungsplatte (22) gelagert ist und mittels einer Axialfeder (36) gegen die zweite Begrenzungsplatte (22) vorgespannt ist.

## Beschreibung

Die Erfindung betrifft eine Radialgasturbine mit (a) einem Turbinenrad und (b) einer Gaszuleitvorrichtung zum Zuleiten eines Gases zum Turbinenrad, die (i) eine erste Begrenzungsplatte, (ii) eine zweite Begrenzungsplatte, (iii) verstellbare Leitschaufeln, die zwischen der ersten Begrenzungsplatte und der zweiten Begrenzungsplatte angeordnet sind, und (iv) eine Verstellvorrichtung zum kollektiven Drehen der Leitschaufeln aufweist, (c) wobei die Leitschaufeln jeweils (i) einen Flügel zum Leiten des Gases und (ii) eine Verstellachse zum Drehen des Flügels aufweisen und (iii) in einem Hauptlager an der ersten Begrenzungsplatte gelagert sind.

Derartige Radialgasturbinen sind häufig Bestandteile von Abgasturboladern. Abgasturbolader wiederum werden in Zylindermotoren eingesetzt, beispielsweise in Diesel oder Benzinmotoren, in der Regel in Fahrzeugen. Die Aufgabe der Radialgasturbinen ist es, dem einströmenden Gasstrom, in der Regel dem Abgasstrom, Energie zu entziehen. Oft wird diese Energie zum Verdichten von Ladeluft verwendet. Um die Leistungsabgabe des Turbinenrads steuern oder regeln zu können, sind Gaszuleitvorrichtungen bekannt. Die Leitschaufeln sind mittels der Verstellvorrichtung kollektiv so verstellbar, dass die Anströmung des Turbinenrades variiert werden kann.

Nachteilig an bekannten Radialgasturbinen ist, dass sie im Vergleich zum maximal möglichen Wirkungsgrad einen suboptimalen Wirkungsgrad haben. Einer der Gründe dafür ist, dass zwischen den Flügeln und den Begrenzungsplatten vergleichsweise große Spalte vorgesehen werden müssen. Der Grund dafür wiederum ist, dass beim Betrieb der Radialgasturbine auftretende Schwingungen und Querkräfte sowie Temperaturschwankungen mit entsprechenden Bauteilverzügen andernfalls dazu führen könnten, dass die Flügel schwergängig werden und/oder sich verklemmen. Das kann zu erheblichem Verschleiß bis zur Zerstörung der Radialgasturbinen führen.

Es ist ein weiterer Nachteil, dass die maximale Temperatur, die das Gas haben kann, bei Dieselmotoren in der Regel bei ca. 800°C liegt. Bei deutlich höheren Temperaturen, die insbesondere bei Benzinmotoren auftreten, verlieren selbst hochfeste Stähle deutlich an Festigkeit. Dazu kommt, dass Bauteile aus Stahl, die relativ zu einem anderen Bauteil bewegbar sein müssen, hohe Reibkoeffizienten zu diesen aufweisen und zum "Verkleben" mit diesen neigen. Beides führt zu hohem Verschleiß oder zur direkten Zerstörung der Radialgasturbine.

Der Erfindung liegt die Aufgabe zugrunde, Nachteile im Stand der Technik zu vermindern.

Die Erfindung löst das Problem durch eine gattungsgemäße Radialgasturbine, bei der zumindest eine Leitschaufel in einem Stützlager an der zweiten Begrenzungsplatte gelagert ist und mittels einer Axialfeder gegen die zweite Begrenzungsplatte vorgespannt ist.

Vorteilhaft an dieser Radialgasturbine ist, dass die zumindest eine Leitschaufel zweiseitig gelagert ist. Das begrenzt die Kippneigung der Flügel und minimiert die Toleranzketten, sodass kleinere Spalte zwischen den Flügeln und den Begrenzungsplatten eingestellt werden können. Dieses wiederum erhöht den Wirkungsgrad der Radialgasturbine.

Vorteilhaft ist zudem, dass die zweite Lagerung meist vergleichsweise wenig aufwändig ist. Insbesondere handelt es sich bei dem Stützlager nicht um ein Wälzlager, das heißt, ein Lager mit Wälzlagerkörpern. Insbesondere ist das Lagersystem, bestehend aus Hauptlager und Stützlager, so ausgebildet, dass eine in axialer Richtung auf das Stützlager wirkende Kraft gleichzeitig eine radial einwärts wirkenden Kraftkomponente aufweist, die auf die Verstellachse im Bereich des Hauptlagers wirkt.

In anderen Worten kann die Verstellachse im Stützlager begrenzt taumeln. Ein derartiges Stützlager kann in der Regel vergleichsweise einfach gefertigt werden. Zudem ist ein derartiges Stützlager häufig robust und gegen Bauteilverzüge bei Temperaturschwankungen relativ unempfindlich.

Im Rahmen der vorliegenden Beschreibung werden unter den Begrenzungsplatten diejenigen Elemente verstanden, zwischen denen die Leitschaufeln angeordnet sind. In der Regel sind die Begrenzungsplatten scheibenförmig, das heißt, dass sie in zwei Flächenausdehnungen eine größere Abmessung besitzen, als in einer Ausdehnung senkrecht dazu. Es ist aber beispielsweise möglich, dass die Begrenzungsplatte Vorsprünge aufweist, die größer sein können als die Ausdehnung der Flächenerstreckung.

Unter den Leitschaufeln werden Vorrichtungen verstanden, die einen Flügel aufweisen, der zum Leiten des Gases ausgebildet ist. Die Flügel weisen vorzugsweise eine Tragflächengeometrie auf. Das heißt insbesondere, dass sie ausgebildet sind zum Umleiten des Gases. Insbesondere sind die Flügel zum Variieren einer Anströmrichtung gestaltet, unter der das Gas auf das Turbinenrad strömt.

Die Begrenzungsplatten werden vorzugsweise von Verbindungselementen zusammengehalten und/oder zueinander positioniert. Alternativ ist eine Positionierung der zweiten Begrenzungsplatte über die gelagerten Leitschaufeln und/oder ein indirektes Zusammenhalten der Begrenzungsplatten über an die Gaszuleitvorrichtung angrenzende Bauteile möglich. In diesem Fall ist die Gaszuleitungsvorrichtung zwischen angrenzenden Bauteilen eingespannt.

Gemäß einer bevorzugten Ausführungsform weist das Stützlager eine konkave Lagerschale und eine Lagerkalotte auf, die in der Lagerschale aufgenommen ist. Bei der Lagerkalotte handelt es sich insbesondere um ein kugelförmiges Gebilde. Unter einer Kalotte wird ein konvex gekrümmter Abschnitt eines Bauteils verstanden. Insbesondere handelt es sich bei der Lagerkalotte um einen kreisförmig berandeten Teil eines Objekts. Die Lagerschale kann an der zweiten Begrenzungsplatte und die Lagerkalotte an der Verstellachse des Flügels oder umgekehrt angeordnet sein.

Besitzt das Stützlager - wie gemäß einer bevorzugten Ausführungsform vorgesehen ― ein separates kugelförmiges Element, nämlich eine sogenannte Lagerkugel, so weisen die zweite Begrenzungsplatte sowie die Verstellachse des Flügels jeweils eine Lagerschale auf. Ist eine Lagerkugel vorhanden, ist diese vorzugsweise aus Stahl oder Keramik gefertigt.

Der Krümmungsradius der Lagerschale ist zumindest so groß wie der Krümmungsradius der Lagerkalotte in dem Punkt, in dem die Lagerschale und die Lagerkalotte in Kontakt miteinander stehen.

Die Lagerkalotte kann vorzugsweise in der Lagerschale taumeln. Besonders bevorzugt bewirkt eine Auslenkung der Verstellachse aus ihrer Soll-Lage eine Rückstellkraft, die beispielsweise über parabelförmige Geometrien bei Lagerschale und Lagerkalotte erreicht werden kann.

Günstig ist es, wenn die Axialfeder wellenförmig gebogen ist. Diese Wellenform bezieht sich auf die Radialkomponente. In anderen Worten ist die Axialfeder im Querschnitt wellenförmig gebogen. Die Axialfeder kann beispielsweise eine Tellerfeder sein, die Ausnehmungen aufweisen kann. gemäß einer bevorzugten Ausführungsform besitzt die Axialfeder einen Außenring, an dem die einzelnen Wellenelemente angebunden sind und eine rechteckige bzw. trapezförmige Geometrie aufweisen. Dies ermöglicht auch, die Axialfeder in die Bohrung der ersten Begrenzungsplatte einzupressen. Alternativ ist die Anbindung der Wellenelemente auch über einen Innenring möglich, der im Bereich der Verstellachse der Leitschaufel fixiert werden kann.

Günstig ist es, wenn die Axialfeder aus Stahl gefertigt ist. Besonders vorteilhaft ist es, wenn die vorgespannte Axialfeder bei hohen Temperaturen über 800 °C ein begrenztes Setzverhalten aufweist und sich der Gegenkontur anpasst unter Beibehaltung einer restlichen Vorspannkraft, was mit geeigneten Stahlsorten machbar ist. Dadurch wird der Flächenkontakt erhöht und die Flächenpressung verringert, was sich auf den Verschleiß günstig auswirkt. Es ist aber auch möglich, die Axialfeder aus einem anderen Material herzustellen.

Günstig ist es, wenn das Hauptlager eine Lagerbuchse aufweist. Bei hohen Temperaturen kann es bei ungünstigen Materialpaarungen leicht zu Lagerschäden kommen. Von daher ist eine Lagerung in einer Lagerbuchse besonders günstig. Diese Lagerbuchse ist vorzugsweise aus Stahl und/oder aus Keramik gefertigt. Das ermöglicht eine Optimierung der Reibpaarung. Bei der Keramik handelt es sich vorzugsweise um Zirkonoxid, da dieses einen ähnlichen Ausdehnungskoeffizienten wie Stahl hat.

Vorzugsweise weißt das Hauptlager ein Scheibenelement auf. Dieses Scheibenelement stützt den Flügel und verhindert ein zu starkes Kippen des Flügels. Vorzugsweise liegt eine Stirnfläche des Scheibenelements - verbunden oder unverbunden - am Flügel an. Es ist möglich, dass die Stirnfläche verbunden oder unverbunden am Flügel anliegt.

Günstig ist es, wenn die Axialfeder zum Drücken des Scheibenelements in Richtung auf den Flügel zu angeordnet ist. Insbesondere ist es möglich, nicht aber notwendig, dass das Scheibenelement relativ zum Flügel bewegbar ist.

Günstig ist es, wenn die Axialfeder angeordnet ist zum Ausüben einer Federkraft zwischen der ersten Begrenzungsplatte und dem Stützlager.

Besonders günstig ist es, wenn die Axialfeder so ausgebildet ist, dass eine Federkurve, die die Abhängigkeit einer Federkraft von einer Auslenkung der Axialfeder aus einer Nullstellung beschreibt, einen ersten Abschnitt mit einer ersten Federkonstanten und einen zweiten Abschnitt mit einer zweiten Federkonstanten hat, wobei die erste Federkonstante kleiner ist als die zweite Federkonstante. Das führt dazu, dass die axialen Toleranzen der Bauteile mittels kleiner Kräfte ausgeglichen werden und die Federkraft im zweiten Abschnitt die gewünschten höheren Kräfte aufweist, sodass eine geeignete Rückstellkraft auf den Flügel entsteht, die den Flügel in Richtung auf die Soll-Lage zurückdrückt. Das wirkt einem Verklemmen der Flügel entgegen.

Der erste Abschnitt verläuft insbesondere vom Anfang der Federkurve bis zu dem Punkt, an dem die erste Ableitung der Federkurve nach der Auslenkung einen Wendepunkt hat. Günstig ist es, wenn die Axialfeder so montiert ist, dass sie bei geringer Auslenkung, also dann, wenn die Federkurve im ersten Abschnitt ist, an einer vorgegebenen Anzahl an Stützstellen an einer Axialfederlagerstruktur anliegt. Wird die Auslenkung größer, so liegt die Axialfeder an zumindest einer weiteren Stützstelle an der Axiallagerfederstruktur an, was dazu führt, dass die Federkonstante zunimmt. Die Axialfeder wird in anderen Worten härter.

Die erste Federkonstante kann beispielsweise aus der Ausgleichsgeraden im ersten Abschnitt berechnet werden, die zweite Federkonstante aus einer zweiten Ausgleichsgeraden durch den zweiten Abschnitt.

Vorzugsweise weist die Axialfeder einen Außen- oder Innen-Axialfeder-Ring auf und zwei oder mehr Axialfeder-Elemente sind an dem Axialfeder-Ring angeordnet.

Vorzugsweise ist das Scheibenelement als Dichtscheibe ausgebildet, die am Flügel anliegt. Diese Dichtscheibe ist insbesondere so ausgebildet, dass sie einen Gasfluss seitlich am Flügel vorbei vermindert.

Günstig ist es, wenn das Scheibenelement einen Dichtabschnitt aufweist, der sich in Axial- und in Umfangs-Richtung erstreckt und ein Strömungspfad vom Gas am Flügel vorbei verlängert. In anderen Worten wirkt der Dichtabschnitt des Scheibenelements wie eine Labyrinth-Dichtung. Der Dichtabschnitt verläuft zumindest abschnittsweise und zumindest teilweise in axialer Richtung. Unter dem Merkmal, dass der Dichtabschnitt sich in Umfangs-Richtung erstreckt, wird insbesondere verstanden, dass er in Umfangs-Richtung zumindest überwiegend durchgängig ausgebildet ist. Grundsätzlich ist es möglich, dass der Dichtabschnitt Lücken aufweist, das aber führt in der Regel zu einer geringeren Dichtwirkung, weshalb es günstig ist, wenn das Scheibenelement in Umfangs-Richtung weitgehend durchgängig, insbesondere komplett durchgängig, ist.

Das Scheibenelement greift vorzugsweise in eine, insbesondere kreisförmige, Ausnehmung in der ersten Begrenzungsplatte ein. Vorzugsweise hat die Ausnehmung eine Außenkontur, die einer Außenkontur des Scheibenelements im Wesentlichen entspricht. Insbesondere ist die Außenkontur der Dichtscheibe um einen kleinen Betrag kleiner als die Außenkontur der Ausnehmung. Je geringer der Unterschied zwischen der Außenkontur der Ausnehmungen und der Außenkontur der Dichtscheibe, umso größer ist der Strömungswiderstand für Gas, das am Flügel vorbei strömt.

Ist die Dichtscheibe zylinderförmig berandet, so ist die Ausnehmung vorzugsweise ebenfalls zylinderförmig berandet. Der Unterschied in den Radien ist vorzugsweise kleiner als 10%, insbesondere kleiner als 5%.

Vorzugsweise hat die Dichtscheibe einen Dichtscheiben-Außendurchmesser, der zumindest 50% größer ist als der Durchmesser der Verstellachse der Leitschaufel. So wird bei vergleichsweise kleinem Durchmesser der Verstellachse eine gute Abdichtwirkung erreicht.

Günstig ist es, wenn der Dichtscheiben-Außendurchmesser höchstens 20% kleiner ist als ein Ausnehmungs-Innendurchmesser der Ausnehmung. Der Ausnehmungs-Innendurchmesser ist der Durchmesser des Ausgleichskreises durch den Rand der Ausnehmung. Wie oben beschrieben, führt das zu einer guten Dichtwirkung.

Günstig ist es, wenn ein Drehachsen-Abstand zwischen zwei benachbarten Verstellachsen-Drehachsen höchstens das 1,5-fache, bevorzugt das 1,2-fache oder weniger, des Dichtscheiben-Außendurchmessers beträgt. Das trägt zu einer erhöhten Dichtwirkung bei.

Es sei darauf hingewiesen, dass der Dichtscheiben-Außendurchmesser auch dann existiert, wenn die Dichtscheibe nicht im streng mathematischen Sinne zylinderförmig berandet ist. In diesem Fall handelt es sich um den Außendurchmesser eines Umkreises. Der Umkreis ist derjenige Kreis minimalen Durchmessers, der um den Querschnitt der Ausnehmungen gelegt werden kann.

Vorzugsweise weist das Scheibenelement zur Verstellachse des Flügels hin einen Kragen auf, der dem Kippen des Flügels entgegenwirkt. Vorteilhaft ist, wenn der Kragen eine größere axiale Höhe aufweist und so gleichzeitig eine Lagerbuchse bildet. Eine gleichwertige Beschreibung ist, dass die Lagerbuchse einen Lagerbuchsenkragen mit größerer radialer Ausdehnung in Richtung Flügel aufweist, der innerhalb der kreisförmigen Ausnehmung der ersten Begrenzungsplatte angeordnet ist. Mit anderen Worten bildet der Kragen der Lagerbuchse das Scheibenelement bzw. die Dichtscheibe.

Vorzugsweise ist der Lagerbuchsenkragen der Lagerbuchse innerhalb der kreisförmigen Ausnehmung angeordnet ist.

Vorzugsweise gilt für zumindest eine Mehrzahl der Leitschaufeln, insbesondere für alle Leitschaufeln, dass der Abstand zwischen Verstellachse der Leitschaufel und Flügel-Abströmkante des Flügels zumindest so groß ist wie der Dichtscheibenradius. In anderen Worten steht die Flügel-Abströmkante über die Dichtscheibe über oder schließt mit dieser ab.

Günstig ist es, wenn das Scheibenelement, insbesondere die Dichtscheibe, eine dem Flügel zugewandte Flügelträgerfläche hat und mit dem Flügel drehfest verbunden ist, wobei die Flügelträgerfläche eine örtliche axiale Vertiefung zum Verhindern einer Kollision mit der Flügel-Abströmkante des benachbarten Flügels aufweist. Der Hintergrund zu diesem bevorzugten Merkmal ist, dass die Flügel-Abströmkante beim Zurückdrehen (Schließdrehung) aus der maximalen Öffnungslage die Dichtscheibe der benachbarten Leitschaufel immer an der gleichen Stelle trifft. An dieser Stelle hat die Dichtscheibe vorzugsweise die Vertiefung und eine Rampe, die in Richtung Schließdrehung ansteigt. Damit wird verhindert, dass, im Falle von Schiefstellungen benachbarter Leitschaufeln und trotz sehr kleiner Spalte kein Aufeinandertreffen von Kanten sondern ein Einfädeln der Flügel-Abströmkante in die benachbarte Dichtscheibe und ein kollisionsfreies gleichmäßiges Ausrichten der benachbarten Leitschaufeln über Rampen erfolgt. Besonders vorteilhaft ist, dass schon bei einem kleinen Schließwinkel nach dem Einfädeln ein perfekt ausgerichtetes System von Leitschaufeln entsteht, das minimale und gleichmäßige Spalte zwischen den Begrenzungsplatten aufweist.

Besonders günstig ist, dass ein perfekt ausgerichtetes System von Leitschaufeln mit minimalen Spalten bei geringen, bis mittleren Öffnungswinkeln vorliegt, da diesen Bereichen für den Wirkungsgrad besondere Bedeutung zukommt.

Vorzugsweise hat die Dichtscheibe eine im Wesentlichen kreisförmige Außenkontur. Herunter ist insbesondere zu verstehen, dass eine Abweichung von einer idealen kreisförmigen Außenkontur vorzugsweise im Mittel höchstens 10%, insbesondere höchstens 5% beträgt.

Um einen guten Wirkungsgrad zu erzielen, ist die Summe der Flügellängen aller Leitschaufeln vorzugsweise größer als der Kreisumfang auf dem die Verstellachsen angeordnet sind. Das hat zur Folge, dass, auch wenn die Dichtscheiben einen maximalen Durchmesser ausweisen und sich ohne Spalte aneinanderreihen, die Enden der Flügel über die Dichtscheiben hinausragen. Dies ist insbesondere im Bereich der Flügel-Anströmkante ungünstig, da Spalte an dieser Stelle für den Wirkungsgrad besonders nachteilig sind.

Vorzugsweise sind (a) die Flügel so ausgebildet, dass die Flügel-Abströmkanten der Flügel beim Schließen der Gaszuleitvorrichtung die benachbarten Dichtscheiben überstreichen und/oder (b) beim Übergang, wenn sich die Flügel-Abströmkanten von der axialen Vertiefung zur ebenen Flügelträgerfläche bewegen, die Leitschaufeln und die Dichtscheiben kollektiv eben ausgerichtet werden.

Gemäß einer bevorzugten Ausführungsform ist (a) eine Erstbegrenzungsplattendicke der ersten Begrenzungsplatte höchstens 30%, insbesondere höchstens 20%, größer als eine Zweitbegrenzungsplattendicke der zweiten Begrenzungsplatte und/oder (b) eine Erstbegrenzungsplattenmasse der ersten Begrenzungsplatte höchstens 50%, insbesondere höchstens 20%, größer als eine Zweitbegrenzungsplattenmasse der zweiten Begrenzungsplatte.

Günstig ist es, wenn ein Dichtscheiben-Radius der Dichtscheibe im Bereich einer Flügel-Anströmkante des Flügels größer ist als der durchschnittliche Radius der Dichtscheibe. Wenn in diesem Fall von einem Radius gesprochen wird, so ist damit der Strahl gemeint, der von der Drehachse der Drehscheibe nach radial auswärts verläuft. Insbesondere wird auch dann von einem Radius gesprochen, wenn die Dichtscheibe nicht im strengen Sinne kreisförmig ist. Dadurch, dass der Dichtscheiben-Radius im Bereich der Flügel-Anströmkante des Flügels größer ist als der durchschnittliche Radius, kann die axiale Lücke zwischen dem Flügel und der ersten Begrenzungsplatte minimiert und werden. Insbesondere ist es möglich und bevorzugt, dass der Dichtscheiben-Radius im Bereich der Flügel-Anströmkante zumindest im Wesentlichen einen Abstand der Flügel-Anströmkante von der Dichtscheibe entspricht. In anderen Worten ist die relative Abweichung zwischen beiden höchstens 10%, insbesondere höchstens 5%. Ideale wäre eine Abweichung von 0%, was aber technisch quasi nicht erreichbar ist. Bei 0% Abweichung entspricht der Dichtscheiben-Radius dem Abstand der Flügel-Anströmkante des Flügels von der Drehachse der Dichtscheibe, und es existiert keine Lücke zwischen dem Flügel und der Dichtscheibe, durch die ein Gas-Leckstrom treten könnte. Dies ist besonders günstig.

Unter dem Merkmal, dass der Dichtscheiben-Radius der Dichtscheibe im Bereich der Flügel-Anströmkante größer ist als der durchschnittliche Radius der Dichtscheibe wird insbesondere verstanden, dass dies über einen Winkelbereich von bis zu 25° vorliegt.

Günstig ist es, wenn der Flügel eine stärker gekrümmte Tragflächenoberseite und eine weniger gekrümmte Tragflächenunterseite aufweist. Die Tragflächenoberseite und die Tragflächenunterseite sind durch die Sehne des Flügels voneinander getrennt. Der Winkelbereich, in den der Dichtscheiben-Radius größer ist als im Durchschnitt, liegt vorzugsweise auf der Seite der Tragflächenoberseite.

Vorzugsweise besitzt die Verstellvorrichtung Hebel zum Drehen der Leitschaufeln um ihre jeweilige Verstellachse und besitzt zudem einen Verbindungsring, mittels dem die Hebel spielfrei miteinander verbunden sind. Bei bisherigen Radialgasturbinen, insbesondere bei bestehenden Abgasturboladern, sind die Hebel mit Spiel mit dem Verbindungsring verbunden. Das hat den Nachteil, dass die beim Betrieb der Radialgasturbine auftretenden Schwingungen durch die pulsierenden Gaskräfte zu einem Verschleiß zwischen Verbindungsring und Hebeln führen. Je größer aber das Spiel ist, desto stärker ist der Verschleiß. Es kommt damit mit zunehmenden Einsatzdauer der Radialgasturbine nicht nur zu fortschreitendem Verschleiß, sondern auch zu einer zunehmenden Verschleißgeschwindigkeit, was unerwünscht ist. Dadurch, dass der Verbindungsring spielfrei mit den Hebeln verbunden ist, können Schwingungen der Flügel stark gedämpft oder sogar unterdrückt werden. Das vermindert den Verschleiß.

Erfindungsgemäß ist zudem eine gattungsgemäße Radialgasturbine, die (a) Hebel zum Drehen der Leitschaufeln um die Verstellachse und (b) einen Verbindungsring, mittels dem die Hebel spielfrei miteinander verbunden sind, aufweist. Die oben und im Folgenden genannten bevorzugten Ausführungsformen gelten für diesen und den weiter oben genannten Aspekt der Erfindung.

Günstig ist es, wenn der Verbindungsring Federabschnitte aufweist, zwischen denen die Hebel spielfrei geklemmt sind. Das erlaubt es, den Verbindungsring trotz fertigungsbedingter Toleranzen spielfrei mit den Hebeln zu verbinden.

Günstig ist es, wenn die Federabschnitte mit einem Verbindungssteg und/oder einem Ringkörper des Verbindungsrings verbunden sind, insbesondere einstückig verbunden sind. Ein derartiger Verbindungsring ist kostengünstig herstellbar. Eine bevorzugte Bauform weist Federelemente auf, die in Umfangsrichtung, d.h. in Betätigungsrichtung, eine größere Steifigkeit als in radialer Richtung haben. Die höhere Federkonstante in Umfangsrichtung als in radialer Richtung eliminiert die auftretenden Schwingungen und die kleinere Federkonstante der Federelemente in radialer Richtung liefert die gewünschte Nachgiebigkeit, wenn der Angriffspunkt zwischen Hebel und Federelement bei Betätigung ausgehend von der zentralen Position nach unten bzw. nach oben wandert.

Gemäß einer bevorzugten Ausführungsform ist der Verbindungsring an den Enden offen und dort schlaufenförmig ausgebildet. Das erleichtert die Montage. Günstig ist es dann nämlich, wenn die Gaszuleitvorrichtung ein Betätigungselement aufweist, das zwei stiftförmige Elemente hat und mit diesen formschlüssig in die Schlaufen eingreift. Es ist dann zur Montage lediglich notwendig, die stiftförmigen Elemente formschlüssig in die Schlaufen einzubringen.

Besonders günstig ist es, wenn das Betätigungselement mehrteilig, insbesondere zweiteilig, ausgebildet ist. Das Betätigungselement kann einen Halter und stiftförmige Abschnitte aufweisen. Die stiftförmigen Abschnitte sind vorzugsweise mit dem Halter form- und/oder kraftschlüssig verbunden. Die stiftförmigen Abschnitte können einstückig als U-Teil ausgebildet sein. Der Halter kann ein Halter-Langloch aufweisen, in den das U-Teil form-/ und/oder kraftschlüssig eingreift.

Das Betätigungselement kann einen Halter und ein U-Teil aufweisen, an dem die stiftförmigen Abschnitte ausgebildet sind und das formschlüssig mit dem Halter verbunden ist. Ein derartiges Betätigungselement ist besonders leicht zu fertigen und zu montieren.

Günstig ist es, wenn die Abmaße bzw. Dicke und insbesondere die Masse der ersten Begrenzungsplatte höchstens 30%, insbesondere höchstens 20%, größer ist als die der zweiten Begrenzungsplatte. Bei bekannten Radialgasturbinen ist die erste Begrenzungsplatte deutlich stärker ausgebildet als die zweite Begrenzungsplatte, da in der ersten Begrenzungsplatte das einseitige Lager der Leitschaufeln angeordnet ist, das technisch bedingt eine größere axiale Länge aufweist. Das aber hat den Nachteil, dass es zu unterschiedlichen thermischen Ausdehnungen zwischen den Begrenzungsplatten beim Aufheizen und Abkühlen kommt, was zu einem Versatz der Begrenzungsplatten führt und ein Verklemmen der Leitschaufeln befördert. Bei der erfindungsgemäßen Radialgasturbine wird das durch das Stützlager vermieden, die es ermöglicht, das Hauptlager in axialer Richtung kompakt auszuführen.

Erfindungsgemäß ist zudem ein Abgasturbolader mit einer erfindungsgemäßen Abgasturbine. Ebenfalls erfindungsgemäß ist ein Landfahrzeug, insbesondere ein Personenkraftwagen oder ein Lastkraftwagen, mit einem erfindungsgemäßen Abgasturbolader.

Im Folgenden wird die Erfindung anhand der beigefügten Zeichnungen näher erläutert. Dabei zeigt
- Figur 1a: eine erfindungsgemäße Radialgasturbine als Teil eines erfindungsgemäßen Abgasturboladers,
- Figur 1b: eine Explosionsansicht der Gaszuleitvorrichtung der Radialgasturbine gemäß Figur 1a,
- Figur 2a: einen schematischen Querschnitt durch eine Leitschaufel mit einem Stützlager und einer Axialfeder,
- Figur 2b: eine detailliertere Querschnittsansicht durch eine Leitschaufel einer erfindungsgemäßen Radialgasturbine, in der eine Axialfeder, ein Scheibenelement und eine Lagerkugel zu sehen ist,
- Figur 2c: eine Ausführungsform der erfindungsgemäßen Axialfeder mit Außenring und rechteckförmigen Federelementen in zwei Ansichten und
- Figur 2d: eine Ausführungsform der erfindungsgemäßen Axialfeder mit Außenring und trapezförmigen Federelementen in der Draufsicht und
- Figur 3a: einen Querschnitt durch eine weitere Ausführungsform einer Gaszuleitvorrichtung einer erfindungsgemäßen Radialgasturbine,
- Figur 3b: eine weitere Ausführungsform einer erfindungsgemäßen Gaszuleitvorrichtung einer erfindungsgemäßen Radialgasturbine,
- Figur 3c: eine weitere Ausführungsform einer erfindungsgemäßen Gaszuleitvorrichtung einer erfindungsgemäßen Radialgasturbine,
- Figur 3d: Leitschaufel mit integrierter Dichtscheibe,
- Figur 4a: eine schematische Querschnittsansicht auf eine Ebene senkrecht zur Verstellachse mit einer ersten Verdrehposition der Flügel,
- Figur 4b: eine Leitschaufel und eine Dichtscheibe mit Verdrehsicherung,
- Figur 4c: eine schematische Querschnittsansicht auf eine Ebene senkrecht zur Verstellachse mit einer zweiten Verdrehposition der Flügel
- Figur 5a: einen Verbindungsring einer erfindungsgemäßen Radialgasturbine und
- Figur 5b: eine dreidimensionale Ansicht eines Betätigungselements einer Gaszuleitvorrichtung einer erfindungsgemäßen Radialgasturbine und
- Figur 5c: eine weitere Bauform eines Verbindungsringes.

Figur 1a zeigt eine teilweise geschnittene seitliche Ansicht einer erfindungsgemäßen Radialgasturbine 10 mit einem Turbinenrad 12 und einer Gaszuleitvorrichtung 14. Mittels der Gaszuleitvorrichtung 14 kann Gas 16 aus einem Zuführkanal 18 zu verschiedenen Anströmwinkeln auf das Turbinenrad 12 geleitet werden. Die Gaszuleitvorrichtung besitzt eine erste Begrenzungsplatte 20, eine zweite Begrenzungsplatte 22 sowie eine Mehrzahl an Leitschaufeln 24.i (i = 1, 2, ..., I: Anzahl an Leitschaufeln). Die Leitschaufeln 24.i sind mittels einer Verstellvorrichtung 26 kollektiv um eine jeweilige Verstellachse Ai drehbar.

Jede Leitschaufel 24.i besitzt einen Flügel 28.i (vgl. Figur 1b) zum Leiten des Gases 16.

Die Leitschaufeln 24.i sind in einem jeweiligen Hauptlager 30.i an der ersten Begrenzungsplatte 20 gelagert. Die erste Begrenzungsplatte 20 ist auf einer turbinenwelligen Seite bezüglich einer Turbinenwelle 32 angeordnet, wohingegen die zweite Begrenzungsplatte 22 einen größeren Abstand von der Turbinenwelle 32 hat.

Im Detailbild links ist zu erkennen, dass die Leitschaufeln 24.i, im vorliegenden Fall die Leitschaufel 24.4, in einem jeweiligen Stützlager 34.i gelagert ist.

Figur 1b zeigt eine teilweise Explosionsansicht der Gaszuleitvorrichtung 14 mit Verbindungselementen 23 und Lagerkalotten 40. Die Verbindungselemente positionieren die Begrenzungsplatten 20 und 22 zueinander, weisen eine Schulter auf und fungieren als Abstandshalter. Abstandshalter sind günstig aber nicht notwendig. Das Zusammenhalten der Begrenzungsplatten 20 und 22 kann wie bei der in Figur 1b gezeigten Bauart über die Verbindungselemente direkt erfolgen, beispielsweise über eine Nietung oder indirekt über angrenzende Bauteile.

Sind die Begrenzungsplatten 20, 22 nicht wie im vorliegenden Fall scheibenförmig, so werden die Massen der Begrenzungsplatten zur Größenoptimierung herangezogen, wobei analog gilt, dass die Massenabweichung vorzugsweise nicht mehr als 30% beträgt.

Figur 2a zeigt eine schematische Ansicht der Gaszuleitvorrichtung 14, in der das Stützlager 34 ebenfalls schematisch eingezeichnet ist. Mittels einer Axialfeder ist die Leitschaufel 24 gegen die zweite Begrenzungsplatte 22 vorgespannt.

Figur 2b zeigt eine weitere schematische Querschnittsansicht durch einen Teil der Gaszuleitvorrichtung 14 gemäß einer weiteren Ausführungsform. Es ist zu erkennen, dass das Stützlager 34 (Bezugszeichen ohne Zählsuffix beziehen sich auf alle entsprechenden Objekte) eine konkave Lagerschale 38 und eine Lagerkalotte 40 umfasst, wobei die Lagerkalotte 40 im vorliegenden Fall an einer Lagerkugel 42 ausgebildet ist. Die Lagerkugel 42 kann fest mit einer Verstellachse 44 der Leitschaufel verbunden sein. Alternativ ist sie in einer zweiten Lagerschale 46 aufgenommen, die an der Verstellachse 44 ausgebildet ist.

Figur 2b zeigt zudem, dass das Hauptlager 30 ein Scheibenelement 48 besitzt, dessen Stirnfläche 50 an dem Flügel 28 anliegt und den inneren Bereich des Hauptlagers 30 thermisch gegenüber dem extrem heißen Gasstrom 16 abschirmt, was die Funktionsfähigkeit der Axialfeder schützt. Insbesondere liefert ein beispielsweise aus Keramik gefertigtes Scheibenelement 48 hervorragende Abschirmeffekte. Die Begrenzungsplatten werden durch ein Verbindungselement 23 positioniert und zusammengehalten, sodass die Axialfeder 36 die Lagerkugel 42 in die Lagerschale 38 drückt. Das Verbindungselement 23 weist Schultern als Abstandshalter auf, was günstig aber nicht notwendig ist. Es ist zu erkennen, dass das Scheibenelement eine Rampe 52 besitzt, sodass die Axialfeder 36 eine radial einwärts wirkende Zentrierkraft auf die Verstellachse 44 ausübt, wenn diese aus ihrer Soll-Lage ausgelenkt wird.

Figur 2b zeigt darüber hinaus, dass die Kontur der Axialfeder 36 und die Kontur des Scheibenelementes 48 im Bereich der Rampe angeglichen ist, was insbesondere durch ein begrenztes Setzverhalten der Axialfeder begünstigt wird.

Figur 2c zeigt die Axialfeder 36 in einer bevorzugten Bauart, die einen geschlossenen Axialfeder-Ring 37.1 als Außenring aufweist, an dem rechteckige wellenförmige Axialfeder-Elemente 37.2 angeordnet sind.

Figur 2d zeigt die Axialfeder 36 in der gleichen bevorzugten Bauart wie in Figur 2c, bei der die Axialfeder-Elemente 37.2 eine Trapezform hat, die eine härtere Federcharakteristik aufweist.

Figur 3a zeigt einen weiteren Teil einer Gaszuleitvorrichtung 14, bei der das Scheibenelement 48 ohne Rampe ausgeführt ist und eine Gegenscheibe 49 mit Kragen aufweist. Es ist zu erkennen, dass die Axialfeder 36 in Umfangsrichtung an den Kragen des Scheibenelementes 48 und der Gegenscheibe 49 anliegt, was zu der Erhöhung der Federrate führt. Besonders günstig ist hier die thermische Abschirmung der Axialfeder, wenn Scheibenelement (48) und Gegenscheibe (49) aus gut isolierenden Materialien, beispielsweise aus Keramik, gefertigt sind

Figur 3b zeigt einen weiteren Teil einer Gaszuleitvorrichtung 14, bei der das Scheibenelement 48 als Dichtscheibe ausgebildet ist. Im vorliegenden Fall besitzt diese Dichtscheibe einen Dichtabschnitt 54, der sich in axialer Richtung erstreckt. Die Dichtscheibe ist in einer Ausnehmung 56 aufgenommen, die vorzugsweise kreisförmig berandet ist. In anderen Worten ist ein Querschnitt bezüglich einer Ebene senkrecht zur Verstellachse 44 kreisförmig. Der Ausnehmungs-Innendurchmesser D₅₆ ist größer als der Dichtscheiben-Außendurchmesser D₄₈. Vorzugsweise gilt D₄₈ > D_{56 *} 0,8.

Figur 3b zeigt zudem, dass das Hauptlager 30 eine Lagerbuchse 58 mit ausgeprägtem Kragen besitzt. Im vorliegenden Fall drückt die Axialfeder 36 die Lagerbuchse über den Kragen gegen das Scheibenelement in Form der Dichtscheibe 48, die ihrerseits gegen den Flügel 28 drückt. Wie Figur 3b zeigt, kann die Axialfeder 36 als Tellerfeder ausgebildet sein.

Figur 3c zeigt den analogen Aufbau aus Fig. 3b, wobei die Dichtscheibe 48 in die Leitschaufel 24 integriert ist, d.h. Leitschaufel 24 und Dichtscheibe 48 bilden ein Teil, wobei die integrierte Dichtscheibe einen Absatz aufweist, der in die Ausnehmung 56 hineinragt.

Figur 3d zeigt eine Leitschaufel 24 mit integrierter Dichtscheibe 48 als einteiliges Bauteil gemäß Figur 3c.

Figur 4a zeigt eine schematische Schnittansicht bezüglich einer Ebene senkrecht zur Verstellachse 44.1. Die Dichtscheiben 48 sind unter Berücksichtigung eines minimalen Abstandes bündig angeordnet, d.h. der mögliche durchgehende Radius der Dichtscheiben weist einen maximalen Wert auf. Ausgehend von der Flügel-Anströmkante in Öffnungsrichtung ist ein Kreissegment erkennbar, das einen größeren Radius r als den durchgehenden Radius r_{d} aufweist und die Flügel-Anströmkante vollständig abdeckt, d.h. der Radius r entspricht dem Abstand zwischen Spitze der Flügel-Anströmkante und dem Mittelpunkt der Verstellachse 44 der Leitschaufel 24. Die Dichtscheiben 48 sind in Ausnehmungen 56 der ersten Begrenzungsplatte 20 angeordnet, wobei die Ausnehmung analog zur Dichtscheibe ebenfalls örtlich einen größeren Radius als den durchgehenden Radius aufweist. Das Kreissegment der Ausnehmung 56 mit dem größeren Radius ist so bemessen, dass über den zulässigen Verdrehwinkel α keine Kollision zwischen Dichtscheibe und Ausnehmung eintritt. Der Dichtscheibenradius r kann von einem Drehwinkel α abhängig sein, das ist aber nicht notwendig.

Fig 4a zeigt die Stellung der Leitschaufeln, bei der die Flügel-Abströmkanten 62 unmittelbar vor einer Überlappung mit der Dichtscheibe 48 positioniert sind. Verändert sich der Drehwinkel α in Schließrichtung, so beginnt die Flügel-Abströmkante 62.i die benachbarte Dichtscheibe 48.i-1 zu überstreichen. Um beim Übergang ein Verkanten zwischen Flügel und Dichtscheibe zu vermeiden, besitz die Dichtscheibe 48 örtlich eine Vertiefung 64, die mit einem kontinuierlichen Übergang als eine Art Flügelträgerfläche 66 ausgebildet ist.

Figur 4a zeigt, dass die Dichtscheibe 48 eine im Wesentlichen kreisförmige Außenkontur hat. Entsprechend hat die Ausnehmung 56 in der ersten Begrenzungsplatte 20 ebenfalls eine im Wesentlichen kreisförmige Innenkontur.

Figur 4b zeigt beispielhaft eine Möglichkeit, die Dichtscheibe 48 drehfest mit dem Flügel zu verbinden, was günstig ist, um die unter Figur 4a beschriebene vorteilhafte Funktionalität der Dichtscheibe im Zusammenspiel mit dem Flügel darzustellen, d.h., dass die Flügel-Abströmkante 62 immer an der gleichen Stelle mit der benachbarten Dichtscheibe in Kontakt kommt. Die Dichtscheibe 48 weist auf der dem Flügel zugewandten Seite einen Zapfen auf, der in eine Zapfenbohrung 70 des Flügels 28 eingreift. Die umgekehrte Bauart mit einem Zapfen auf der Flügelseite oder die Verwendung eines separaten Bauteils in Form eines Pins ist ebenfalls denkbar, der dann jeweils in Bohrungen des Flügels und der Dichtscheibe eingreift.

Figur 4c zeigt die Stellung der Leitschaufeln, bei der alle Flügel 28 und Dichtscheiben 48 miteinander im Eingriff sind und sich kollektiv ausrichten, was hinsichtlich gleichmäßiger und enger Spalte besonders günstig ist. Weiter kann man erkennen, dass diese günstige Position bei halb-offen bis geschlossen vorliegt, was für den Wirkungsgrad besonders vorteilhaft ist.

Figur 5a zeigt, dass die Verstellvorrichtung 26 für jede Leitschaufel 24. i einen Hebel 76.i besitzt, mittels dem die Leitschaufel 24.i um die jeweilige Verstellachse 44.i drehbar ist. Mittels eines Verbindungsrings 78 sind die Hebel 76.i spielfrei miteinander verbunden. Jeder Hebel 76.i ist zwischen jeweils zwei Federabschnitten 80a.i, 80b.i federnd spielfrei geklemmt. Alle Federabschnitte 80a.i, 80b.i sind an einem Verbindungssteg 82, vorzugsweise an zwei Verbindungsstegen, einstückig ausgebildet. Es möglich, nicht aber notwendig, dass die Federabschnitte einstückig am Verbindungsring ausgebildet sind, auch andere Möglichkeiten der Befestigung, beispielsweise Einfügen, sind möglich.

Figur 5a zeigt zudem ein Betätigungselement 84, mittels dem bei Drehung um seine Betätigungsachse die Bewegung über den Verbindungsring 78 in Umfangsrichtung auf alle Hebel 76.i simultan übertragen wird und so alle Hebel gleichzeitig betätigt werden können. Die Betätigungsachse, die vorliegend zum Teile-Umfang des nicht dargestellten Aktuators gehört, greift in eine Achsbohrung 85 des Betätigungselementes 84 ein und ist hier, beispielsweise durch Schweißung, drehfest verbunden. Denkbar ist auch, dass die Betätigungssachse Bestandteil des Betätigungselementes 84 ist. Weiter ist erkennbar, dass das Betätigungselement 84 in die Enden des Verbindungsrings 78 eingreift, die zu diesem Zweck als Schlaufen 92 ausgebildet sind. Erkennbar ist der Verbindungsring 78 an den Enden nicht fest verbunden, was fertigungstechnisch von Vorteil sein kann. Eine feste Verbindung der Enden des Verbindungsrings ist aber ebenfalls möglich, was eine höhere Steifigkeit mit sich bringt.

Figur 5b zeigt das Betätigungselement 84, das vorzugsweise einen Halter 86 mit zwei stiftförmigen Elementen 90 und eine Achsbohrung 85 für die Aufnahme der Betätigungsachse aufweist. Besonders günstig ist es, die zwei stiftförmigen Elemente einteilig als U-Teil 88 auszuführen, an dem ein erster Abschnitt 90.1 und ein zweiter Abschnitt 90.2 ausgebildet sind. Das U-Teil 88 wird in einem Langloch 87 des Halters 86, vorzugsweise formschlüssig, aufgenommen, beispielsweise durch einen Presssitz. Andere Verbindungsmöglichkeiten sind ebenfalls denkbar. Die Abschnitte 90.1, 90.2 greifen in Schlaufen 92.1, 92.2 und bewirken so ein formschlüssiges Schließen des Verbindungsrings 82.

Figur 5c zeigt eine besonders vorteilhafte Bauform des Verbindungsrings 78, bei dem die Federabschnitte 80 die gewünschten unterschiedlichen Federkonstanten in Umfangsrichtung und in radialer Richtung aufweisen, dergestalt, dass die Federabschnitte 80 in Umfangsrichtung eine höhere Federkonstante aufweisen als in radialer Richtung.

Figur 1b zeigt, dass die erste Begrenzungsplatte 20 eine Erstbegrenzungsplattendicke d₂₀ hat. Die zweite Begrenzungsplatte 22 hat eine Zweitbegrenzungsplattendicke d₂₂. Sind die Begrenzungsplatten 20, 22 nicht wie im vorliegenden Fall scheibenförmig, so wird zur Bestimmung der Dicken d₂₀, d₂₂ ein Ausgleichszylinder herangezogen, in dem 90% der Masse der jeweiligen Begrenzungsplatte 20 bzw. 22 aufgenommen ist. Die Plattendicken d₂₀, d₂₂ weichen vorzugsweise um höchstens 30% voneinander ab.

**Bezugszeichenliste**

| | | | |
|---|---|---|---|
| | | 64 | Vertiefung |
| | | 66 | Flügelträgerfläche |
| 10 | Radialgasturbine | 68 | Zapfen |
| 12 | Turbinenrad | 70 | Zapfenbohrung |
| 14 | Gaszuleitvorrichtung | 76 | Hebel |
| 16 | Gas | 78 | Verbindungsring |
| 18 | Zuführkanal, Turbinengehäuse | 80 | Federabschnitt |
| 20 | erste Begrenzungsplatte | 82 | Verbindungssteg |
| 22 | zweite Begrenzungsplatte | 84 | Betätigungselement |
| 23 | Verbindungselement | 85 | Achsbohrung |
| 24 | Leitschaufel | 86 | Halter |
| 26 | Verstellvorrichtung | 87 | Halter-Langloch |
| 28 | Flügel | 88 | U-Teil |
| 30 | Hauptlager | 90 | Abschnitt |
| 32 | Turbinenwelle | 92 | Schlaufe |
| 34 | Stützlager | i | Laufindex |
| 36 | Axialfeder | I | Zahl der Leitschaufeln |
| 37 | Axialfeder-Komponenten | D₅₆ | Ausnehmungs-Innendurchmesser |
| 37.1 | Axialfeder-Ring | | |
| 37.2 | Axialfeder-Element | D₄₈ | Dichtscheiben-Außendurchmesser |
| 38 | Lagerschale | | |
| 40 | Lagerkalotte | r | Dichtsceibenradius |
| 42 | Lagerkugel | α | Drehwinkel |
| 44 | Verstellachse | W | Winkel intervall |
| 46 | zweite Lagerschale | α_{end} | Endwinkel |
| 48 | Scheibenelement, Dichtscheibe | r_{d} | durchgehender Dichtscheibenradius |
| 49 | Gegenscheibe | d₂₀ | Erstbegrenzungsplattendicke |
| 50 | Stirnfläche | d₂₂ | Zweitbegrenzungsplattendicke |
| 52 | Rampe | | |
| 54 | Dichtabschnitt | | |
| 56 | Ausnehmung | | |
| 58 | Lagerbuchse | | |
| 60 | Flügel-Anström kante | | |
| 62 | Flügel-Abström kante | | |

## Patentansprüche

1. Radialgasturbine (10) mit
(a) einem Turbinenrad (12) und
(b) einer Gaszuleitvorrichtung (14) zum Zuleiten eines Gases (16) zum Turbinenrad (12), die
(i) eine erste Begrenzungsplatte (20),
(ii) eine zweite Begrenzungsplatte (22),
(iii) verstellbare Leitschaufeln (24), die zwischen der ersten Begrenzungsplatte (20) und der zweiten Begrenzungsplatte (22) angeordnet sind, und
(iv) eine Verstellvorrichtung (26) zum kollektiven Drehen der Leitschaufeln (24)
aufweist,
(c) wobei die Leitschaufeln (24) jeweils
(i) einen Flügel (28) zum Leiten des Gases (16) und
(ii) eine Verstellachse (44) zum Drehen des Flügels (28) aufweisen und
(iii) in einem Hauptlager (30) an der ersten Begrenzungsplatte (20) gelagert sind,
**dadurch gekennzeichnet, dass**
(d) zumindest eine Leitschaufel (24)
(i) in einem Stützlager (34) an der zweiten Begrenzungsplatte (22) gelagert ist und
(ii) mittels einer Axialfeder (36) gegen die zweite Begrenzungsplatte (22) vorgespannt ist.

2. Radialgasturbine (10) nach Anspruch 1, **dadurch gekennzeichnet, dass**
(a) das Stützlager (34) eine konkave Lagerschale (38) und eine in der Lagerschale aufgenommene Lagerkalotte (40), insbesondere eine Lagerkugel (42), ist, und
(b) das Hauptlager (30) eine Axialfeder (36) zum Drücken der Lagerkalotte (40) in die Lagerschale (38) aufweist.

3. Radialgasturbine (10) nach einem der vorstehenden Ansprüche, **dadurch gekennzeichnet, dass**
(a) das Stützlager (34) zwei Lagerschalen (38) und eine in beiden Lagerschalen (38) aufgenommene Lagerkugel (42) aufweist, und
(b) eine Lagerschale (38) an der zweiten Begrenzungsplatte (22) und eine Lagerschale (38) an der Verstellachse (44) der Leitschaufel (24) angeordnet ist.

4. Radialgasturbine (10) nach einem der vorstehenden Ansprüche, **dadurch gekennzeichnet, dass**
(a) die Lagerschale (38) und die Lagerkalotte (40) eine achssymmetrische Parabelform aufweisen, und
(b) die Achsen der Lagerschale (38) und der Lagerkalotte (40) so ausgebildet sind, dass sie sich bei axialem Druck zueinander ausrichten.

5. Radialgasturbine (10) nach einem der vorstehenden Ansprüche, **dadurch gekennzeichnet, dass** das Hauptlager (30)
(a) eine Lagerbuchse (58) aufweist und/oder
(b) ein Scheibenelement (48) aufweist,
wobei eine Stirnfläche (50) des Scheibenelements (48) an dem Flügel (28) anliegt und
wobei die Axialfeder (36) angeordnet ist zum Drücken des Scheibenelements (48) in Richtung auf den Flügel (28).

6. Radialgasturbine (10) nach einem der vorstehenden Ansprüche, **dadurch gekennzeichnet, dass** das Hauptlager (30)
(a) ein Scheibenelement (48) mit einer Rampe (52) auf der der Axialfeder (36) zugewandten Seite aufweist, und
(b) die Axialfeder (36) an der Rampe (52) mit Flächenkontakt anliegt.

7. Radialgasturbine (10) nach einem der vorstehenden Ansprüche, **dadurch gekennzeichnet, dass** das Hauptlager (30)
(a) ein Scheibenelement (48) mit einer bogenförmigen Rampe (52) und eine Axialfeder (36) mit wellenförmigen Axialfeder-Elementen (37.2) aufweist, und
(b) die Kontur der Rampe (52) und die Kontur der Axialfeder-Elemente (37.2) bei eingespannter Axialfeder (36) einen Flächenkontakt mit axialer und radialer Kraftkomponente erzeugen.

8. Radialgasturbine (10) nach einem der vorstehenden Ansprüche, **dadurch gekennzeichnet, dass** das Hauptlager (30)
(a) ein an dem Flügel (28) anliegendes Scheibenelement (48) und eine an der ersten Begrenzungsplatte (20) anliegende Gegenscheibe (49) aufweist und
(b) eine zwischen dem Scheibenelement (48) und der Gegenscheibe (49) eingespannte Axialfeder (36) aufweist, wobei die Axialfeder (36) axial gegen das Stützlager (34) drückt.

9. Radialgasturbine (10) nach einem der vorstehenden Ansprüche, **dadurch gekennzeichnet, dass**
(a) die an der zweiten Begrenzungsplatte (22) angeordneten Lagerschalen (38) und/oder Lagerkalotten (40) mit den an den Leitschaufeln (24) angeordneten Lagerschalen (38) und/oder Lagerkalotten (40) im Eingriff sind, und
(b) die Axialfedern (36) der Hauptlager (30) über die Stützlager (34) gegen die zweite Begrenzungsplatte (22) drücken, und
(c) die zweite Begrenzungsplatte sich direkt oder indirekt am Turbinengehäuse (18) abstützt und zu den Leitschaufeln (24) mittels der Stützlager (34) positioniert ist.

10. Radialgasturbine (10) nach einem der vorstehenden Ansprüche, **dadurch gekennzeichnet, dass**
(a) die Axialfeder (36) in radialer Richtung wellenförmig gebogen ist,
(b) angeordnet ist zum Ausüben einer Federkraft zwischen der ersten Begrenzungsplatte (20) und dem Stützlager (34) und dass
(c) eine Federkurve, die die Abhängigkeit einer Federkraft von einer Auslenkung der Axialfeder (36) beschreibt
(i) einen ersten Abschnitt (90.1) mit einer ersten Federkonstante und
(ii) einen zweiten Abschnitt (90.2) mit einer zweiten Federkonstante hat,
(iii) wobei die erste Federkonstante kleiner ist als die zweite Federkonstante.

11. Radialgasturbine (10) nach einem der vorstehenden Ansprüche, **dadurch gekennzeichnet, dass** das Scheibenelement (48)
(a) als Dichtscheibe (48) ausgebildet ist, die am Flügel (28) anliegt,
(b) einen Dichtabschnitt (54) aufweist, der sich in axialer und Umfangs-Richtung erstreckt und einen Strömungspfad von Gas (16) am Flügel (28) vorbei verlängert und
(c) in eine, insbesondere kreisförmige, Ausnehmung (56) in der ersten Begrenzungsplatte (20) eingreift.

12. Radialgasturbine (10) nach einem der vorstehenden Ansprüche, **dadurch gekennzeichnet, dass** zumindest für eine Mehrzahl der Leitschaufeln (24) gilt, dass
(a) der Abstand zwischen Verstellachse (44) der Leitschaufel (24) und Flügel-Abströmkante (62) des Flügels (28) zumindest so groß ist wie der Dichtscheibenradius (r),
(b) das Scheibenelement (48), insbesondere die Dichtscheibe (48), eine dem Flügel (28) zugewandte Flügelträgerfläche (66) hat und mit dem Flügel (28) drehfest verbunden ist und die Flügelträgerfläche (66) eine örtlich axiale Vertiefung (64) zum Verhindern einer Kollision mit der Flügel-Abströmkante (62) des benachbarten Flügels (28) aufweist,
(c) die Flügel-Abströmkanten (62) der Flügel beim Schließen der Gaszuleitvorrichtung (14) die benachbarten Dichtscheiben (48) überstreichen und/oder
(d) beim Übergang, wenn sich die Flügel-Abströmkanten (62) von der axialen Vertiefung zur ebenen Flügelträgerfläche (66) bewegen, die Leitschaufeln (24) und die Dichtscheiben (48) kollektiv eben ausgerichtet werden.

13. Radialgasturbine (10) nach einem der vorstehenden Ansprüche, **dadurch gekennzeichnet, dass**
(a) die Dichtscheibe (48) eine im Wesentlichen kreisförmige Außenkontur hat und
(b) ein Dichtscheiben-Radius der Dichtscheibe (48) im Bereich einer Flügel-Anströmkante (60) des Flügels (28) größer ist als der durchgehende Radius der Dichtscheibe (48).

14. Radialgasturbine (10) nach einem der vorstehenden Ansprüche, **dadurch gekennzeichnet, dass** die Verstellvorrichtung (26)
(a) Hebel (76) zum Drehen der Leitschaufeln (24) um die Verstellachse (44) und
(b) einen Verbindungsring (78), mittels dem die Hebel (76) spielfrei miteinander verbunden sind,
aufweist.

15. Radialgasturbine (10) nach Anspruch 14, **dadurch gekennzeichnet, dass**
(a) der Verbindungsring (78) Federabschnitte (80) aufweist, zwischen denen die Hebel (76) spielfrei geklemmt sind, und dass
(b) die Federabschnitte (80) mit Verbindungsstegen (82), insbesondere einstückig, verbunden sind,
(c) der Verbindungsring (78) Federabschnitte (80) aufweist, die in Umfangsrichtung eine größere Federkonstante aufweisen als in radialer Richtung,
(d) der Verbindungsring (78) an den Enden offen und schlaufenförmig ausgebildet ist und dass
(e) die Gaszuleitvorrichtung (14) ein Betätigungselement (84) aufweist, das zwei stiftförmige Abschnitte (90) hat und mit diesen formschlüssig in die Schlaufen (92) eingreift.
